# FASCICULE DE BREVET EUROPEEN

(11) **EP 0 856 711 B1**
(45) Date de publication et mention de la délivrance du brevet: **13.08.2003**
(21) Numéro de dépôt: 98101441.8
(22) Date de dépôt: 28.01.1998
(51) Int. Cl.: F25B 31/00, F25B 39/00, F25D 23/00, F25B 39/04

(54) **Groupe de réfrigération**
Kälteaggregat
Refrigeration unit

(30) Priorité: 31.01.1997 LU 90020
(43) Date de publication de la demande: 05.08.1998
(73) Titulaire: Truffi International S.A., 5335 Moutfort (LU)
(72) Inventeur: Baynton, Allan G., Westcliff-on-Sea, Essex SS0 8NN (GB)
(74) Mandataire: Schmitt, Armand

(56) Documents cités:
- FR-A- 2 395 475
- US-A- 5 067 560
- US-A- 5 181 395
- PATENT ABSTRACTS OF JAPAN vol. 018, no. 469 (M-1666), 31 août 1994 & JP 06 147553 A (SANYO ELECTRIC CO LTD), 27 mai 1994

## Description

La présente invention concerne un groupe de réfrigération qui comprend un compartiment de logement pour au moins un groupe motocompresseur, ce compartiment étant délimité par un bâti capable de soutenir plusieurs unités modulaires de ventilation juxtaposées entre elles au-dessus du compartiment.

On devra comprendre par l'expression "unité de ventilation" les batteries d'échange thermique et les éventuels systèmes de ventilation forcée correspondants qui, associés au groupe motocompresseur, constituent le groupe de réfrigération, que ce dernier travaille en installation frigorifique proprement dite ou en pompe à chaleur.

Dans les groupes de réfrigération du type connu, définis ci-dessus, lorsqu'on change la puissance de l'installation, la dimension de la partie correspondant à l'unité de ventilation varie naturellement elle aussi. Ceci implique, d'un côté, un accroissement de la surface ou du nombre des batteries d'échange thermique et, de l'autre côté, une augmentation globale de la structure porteuse dans laquelle les batteries et les motocompresseurs sont montés. Ceci rend globalement plus complexe et plus onéreuse l'étude et la réalisation des groupes de réfrigération, en raison de la nécessité d'adopter des calculs de dimension et des réalisations constructives qui diffèrent en fonction des différentes puissances prévues.

Le document US-A-5,067,560 divulgue un groupe de réfrigération comprenant un ensemble motocompresseur, un ensemble d'unités modulaires de ventilation juxtaposées entre elles et un bâti incluant un cadre de base et un châssis de support supporté sur le cadre de base. L'ensemble motocompresseur est logé dans un compartiment délimité dans le bâti entre le cadre de base et le châssis de support. L'ensemble d'unités modulaires de ventilation est supporté par le châssis de support au-dessus de l'ensemble motocompresseur. Le groupe de réfrigération est équipé de condenseurs agencés dans une configuration en W modifié, ce qui permet d'améliorer les échanges thermiques.

La présente invention a pour objet un groupe du type défini ci-dessus, caractérisé en ce que ledit bâti est conçu de façon à ce que l'ensemble d'unités modulaires de ventilation fasse saillie en porte-à-faux par rapport au compartiment dans lequel est logé l'ensemble motocompresseur.

Grâce à ce principe de solution, il est possible de réaliser une série de groupes de réfrigération destinés à des installations de différentes puissances, qui comprennent tous un bâti de dimension standard afin de simplifier les activités d'étude et de réalisation des groupes de réfrigération et de réduire les stocks en magasin, ce qui est tout à l'avantage de la diminution des coûts de production. En particulier, pour chaque groupe de réfrigération d'une série de groupes destinés à des installations de différentes puissances, on peut utiliser un bâti unique dont les dimensions maximales seront choisies de façon à ne pas excéder la dimension maximale des éléments de construction, typiquement des éléments profilés, réalisés en tôle pliée, bien que la dimension de la partie de chaque groupe qui fait saillie en porte-à-faux par rapport au compartiment de l'ensemble motocompresseur croisse encore avec l'accroissement de la puissance de l'installation.

Le fait qu'une partie de l'unité de ventilation soit ainsi en saillie a des effets avantageux sur le fonctionnement du groupe, en ce sens que la circulation de l'air à travers les unités en saillie est améliorée, puisque l'écoulement de l'air à travers ces unités disposées en porte-à-faux n'est pas gêné par la présence du bâti.

En outre, l'invention permet d'améliorer la distribution des poids des groupes de réfrigération. En effet, le barycentre de la structure est sensiblement centré par rapport au plan, typiquement localisé dans la partie inférieure au niveau du compartiment qui loge les groupes motocompresseurs. En réalisant le bâti avec des dimensions plus compactes que celles de la partie qui comprend les unités de ventilation, il est donc possible de mieux concentrer le poids de l'ensemble du groupe dans la partie inférieure, afin de faciliter sensiblement les opérations liées à son transport et à son installation sur le site.

Selon une caractéristique préférée de l'invention, l'ensemble des unités modulaires de ventilation fait saillie en ports-à-faux de façon sensiblement symétrique de part et d'autre du compartiment de logement de l'ensemble motocompresseur.

De cette façon, le poids du groupe complet, outre qu'il est mieux concentré dans sa partie inférieure, est aussi mieux équilibré par rapport au profil du groupe complet, ce qui est encore à l'avantage de la facilité d'installation et de déplacement.

Ces avantages sont d'autant plus appréciables que la puissance installée et les dimensions résultantes de l'installation sont grandes.

D'autres caractéristiques et avantages seront mieux compris à la lecture de la description qui va suivre, d'un exemple de réalisation, et en se référant aux dessins annexés sur lesquels
la figure 1 est une vue en perspective d'un groupe de réfrigération selon l'invention,
la figure 2 est une vue en perspective qui fait apparaître l'ossature du groupe de la figure 1,
la figure 3 est une vue en élévation avant, en coupe selon la ligne III-III de la figure 1, et
la figure 4 est une vue en perspective en coupe et à échelle agrandie d'un détail indiqué par la flèche 4 sur la figure 2.

Sur les dessins, un groupe de réfrigération selon l'invention est désigné dans son ensemble par le numéro de référence 1. Le groupe 1 comprend, en position inférieure, un bâti 3 qui délimite un compartiment 4 de logement des groupes motocompresseurs 5 de l'installation.

Le bâti 3 a une forme sensiblement parallélipipédique et il est normalement réalisé en assemblant entre eux des profilés métalliques formés par pliage sous pression de tôle.

En particulier, le bâti 3 comprend un cadre de base rectangulaire 6 formé d'une paire d'éléments longitudinaux 9 et d'une paire d'éléments transversaux d'extrémité 11 reliés entre eux, de préférence constitués par des profilés à section transversale en C. Naturellement, la section de ces profilés pourra être différente, avec calcul approprié des dimensions, bien que cette section en C représente un choix préféré.

La longueur des éléments longitudinaux 9 est avantageusement choisie de manière à tirer parti de la longueur des profilés réalisables par pliage sous pression de tôle, qui correspond typiquement à environ trois mètres, de sorte que chacun est composé d'une seule pièce. De cette façon, les profilés qui constituent les éléments 9 n'exigent pas l'exécution d'opérations de coupe ni d'assemblage de parties de profilés, de sorte qu'ils sont optimisés du point de vue de la résistance structurale, du poids et du coût.

Entre les deux éléments 9 du cadre 6, sont interposés des éléments profilés auxiliaires 10, par exemple à section transversale en oméga, qui s'étendent parallèlement aux éléments transversaux 11 et permettent de fixer les groupes motocompresseurs 5 de manière à les relier rigidement au bâti 3.

A chacun des éléments longitudinaux 9 sont aussi reliés rigidement plusieurs montants verticaux 13, par exemple trois montants 13 pour chaque élément 9, avantageusement réalisés à l'aide de profilés en caisson. Au sommet des montants 13 est ensuite fixé un châssis 20 destiné à supporter plusieurs unités modulaires de ventilation 24, juxtaposées entre elles au-dessus du compartiment 4.

En particulier l'ensemble constitué par les unités modulaires 24 fait saillie en porte-à-faux par rapport au compartiment 4, de préférence d'une façon sensiblement symétrique de part et d'autre du compartiment 4. A une extrémité de l'ensemble des groupes modulaires 24 est associé, d'une façon connue en soi, un panneau de commande du groupe 1, désigné par le numéro de référence 26 sur la figure 1.

Si l'extension des parties en porte-à-faux au-delà du compartiment 4 l'exige, on peut interposer des structures respectives de contreventement 22 réalisées, par exemple, au moyen de jambes de force inclinées, pour améliorer le soutien des parties en porte-à-faux. Plus précisément, le châssis de support 20 comprend plusieurs traverses 28, reliées rigidement, par leurs extrémités opposées, à une paire de montants respectifs 13, chaque traverse 28 étant réalisée, par exemple à l'aide d'un profilé qui a une section transversale en C. Au-dessus des traverses 28, et au droit de leurs extrémités, sont ensuite fixés deux longerons 30 parallèles, destinés à l'assemblage des unités modulaires de ventilation 24.

En particulier, chaque longeron 30 a une section transversale de la forme générale d'un S, de manière à présenter une aile rabattue 30a, pour la fixation de la partie inférieure d'une batterie ou d'une unité de ventilation verticale 32 des condenseurs, et une autre aile rabattue 30b, inclinée par rapport à l'aile 30a, servant à la fixation de la partie inférieure d'une batterie inclinée 34.

A leur tour, les deux batteries inclinées 34 sont fixées l'une à l'autre à leurs extrémités supérieures à l'aide d'une paire de profilés 36 juxtaposés entre eux, et ayant une section transversale sensiblement en L, de sorte que les batteries 34 prennent une configuration en V inversé.

Les profilés en L 36 sont à leur tour reliés, au sommet des batteries verticales 32 à l'aide d'éléments de couverture et de soutien des groupes de ventilation, connus en soi.

Dans un mode préféré, des profilés respectifs de renforcement à section transversale en C sont fixés aux extrémités supérieures de chaque batterie 32, 34, de manière que ces batteries soient reliées au reste de la structure par l'intermédiaire de ces profilés.

Il reste entendu que, bien que les sections indiquées pour les profilés représentent des choix préférés pour la réalisation du châssis de la présente invention, elles pourront être avantageusement remplacées par des sections différentes, avec calcul approprié des dimensions.

## Revendications

1. Groupe de réfrigération (1) comprenant:
un ensemble motocompresseur avec au moins un groupe motocompresseur (5);
un ensemble d'unités modulaires de ventilation (24) juxtaposées entre elles; et
un bâti (3) incluant un cadre de base (6) et un châssis de support (20) supporté sur ledit cadre de base (6), ledit ensemble motocompresseur (5) étant logé dans un compartiment (4) délimité dans ledit bâti (3) entre ledit cadre de base (6) et ledit châssis de support (20), et ledit ensemble d'unités modulaires de ventilation (24) étant supporté par ledit châssis de support (20) au-dessus dudit ensemble motocompresseur (5);
**caractérisé en ce que** ledit bâti (3) est conçu de façon à ce que ledit ensemble d'unités modulaires de ventilation (24) fasse saillie en porte-à-faux par rapport audit compartiment (4) dans lequel est logé ledit ensemble motocompresseur (5).

2. Groupe selon la revendication 1, **caractérisé en ce que** ledit bâti (3) est conçu de sorte que l'ensemble des unités modulaires (24) fasse saillie en porte-à-faux de façon sensiblement symétrique de part et d'autre dudit compartiment (4).

3. Groupe selon la revendication 1 ou 2, **caractérisé par** une structure de contreventement respective (22) servant à soutenir chaque partie en porte-à-faux du châssis de support (20).

4. Groupe selon une quelconque des revendications 1 à 3, **caractérisé en ce que** le bâti (3) présente une forme sensiblement parallélipipédique et est réalisé au moyen d'éléments profilés, normalement métalliques.

5. Groupe selon la revendication 4, **caractérisé en ce que** le cadre de base (6) comprend une paire d'éléments longitudinaux (9) reliés entre eux à l'aide d'une paire d'éléments transversaux d'extrémité (11), et **en ce qu'**à chacun des éléments longitudinaux (9) sont reliés plusieurs montants (13) qui sont rigidement reliés au châssis de support (20).

6. Groupe selon la revendication 5, **caractérisé en ce que** les éléments longitudinaux (9) sont réalisés en une seule pièce.

7. Groupe selon la revendication 5 ou 6, **caractérisé en ce que** les éléments longitudinaux (9) et les éléments transversaux d'extrémité (11) du cadre de base (6) sont constitués par des profilés ayant en section transversale la forme générale d'un C.

8. Groupe selon la revendication 5, **caractérisé en ce que** les montants (13) sont réalisés au moyen d'éléments profilés en caisson.

9. Groupe selon une quelconque des revendications 5 à 8, **caractérisé en ce qu'**entre les deux éléments longitudinaux (9) du cadre de base (6) est interposé au moins un élément profilé auxiliaire (10) pour le soutien d'au moins un groupe motocompresseur (5).

10. Groupe selon la revendication 9, **caractérisé en ce qu'**au moins un élément profilé auxiliaire (10) a un section transversale en oméga.

11. Groupe selon la revendication 4, **caractérisé en ce que** le châssis de support (20) comprend une pluralité de traverses (28) fixées au sommet des montants (13), cependant qu'au-dessus des traverses (28), sont fixés deux longerons (30) destinés à soutenir la batterie d'échange thermique (32, 34) des unités de ventilation (24).

12. Groupe selon la revendication 11, **caractérisé en ce que** chaque longeron (30) du châssis de support (20) est apte à soutenir une batterie verticale (32) et une batterie inclinée (34), les batteries inclinées (34) étant reliées entre elles au moyen de profilés respectifs sensiblement en L (36) de manière à prendre une configuration en V inversé.

## Patentansprüche

1. Kälteaggregat (1), umfassend:
eine Motorkompressoranordnung mit mindestens einer Motorkompressorgruppe (5),
eine Anordnung aus nebeneinander liegenden Lüftungsbaugruppen (24) und
ein Gehäuse (3) mit einem Grundrahmen (6) und einem auf dem Grundrahmen (6) getragenen Traggestell (20), wobei die Motorkompressoranordnung (5) in einer in dem Gehäuse (3) zwischen dem Grundrahmen (6) und dem Traggestell (20) begrenzten Kammer (4) aufgenommen ist und die Lüftungsbaugruppenanordnung (24) über der Motorkompressoranordnung (5) von dem Traggestell (20) getragen wird,
**dadurch gekennzeichnet, dass** das Gehäuse (3) so ausgelegt ist, dass die Lüftungsbaugruppenanordnung (24) relativ zur Kammer (4), in welcher die Motorkompressoranordnung (5) aufgenommen ist, freitragend hervorsteht.

2. Aggregat nach Anspruch 1, **dadurch gekennzeichnet, dass** das Gehäuse (3) so ausgelegt ist, dass die Lüftungsbaugruppenanordnung (24) etwa symmetrisch nach beiden Seiten der Kammer (4) freitragend hervorsteht.

3. Aggregat nach Anspruch 1 oder 2, **gekennzeichnet durch** eine jeweilige Verstrebungsstruktur (22) zur Abstützung jedes freiliegenden Teils des Traggestells (20).

4. Aggregat nach einem der Ansprüche 1 bis 3, **dadurch gekennzeichnet, dass** das Gehäuse (3) eine etwa parallelepipedische Form aufweist und mittels normalerweise metallischer Profilelemente realisiert ist.

5. Aggregat nach Anspruch 4, **dadurch gekennzeichnet, dass** der Grundrahmen (6) ein Paar Längselemente (9) aufweist, die durch ein Paar endseitige Querelemente (11) miteinander verbunden sind, und dass mit jedem der Längselemente (9) mehrere Vertikalstäbe (13) verbunden sind, die mit dem Traggestell (20) starr verbunden sind.

6. Aggregat nach Anspruch 5, **dadurch gekennzeichnet, dass** die Längselemente (9) einstückig ausgebildet sind.

7. Aggregat nach Anspruch 5 oder 6, **dadurch gekennzeichnet, dass** die Längselemente (9) und die endseitigen Querelemente (11) des Grundrahmens (6) aus Profilen bestehen, die im Querschnitt die allgemeine Form eines C haben.

8. Aggregat nach Anspruch 5, **dadurch gekennzeichnet, dass** die Vertikalstäbe (13) mittels Kastenprofilen realisiert sind.

9. Aggregat nach einem der Ansprüche 5 bis 8, **dadurch gekennzeichnet, dass** zwischen den beiden Längselementen (9) des Grundrahmens (6) mindestens ein Hilfsprofilelement (10) zur Abstützung mindestens einer Motorkompressorgruppe (5) eingefügt ist.

10. Aggregat nach Anspruch 9, **dadurch gekennzeichnet, dass** mindestens ein Hilfsprofilelement (10) einen omegaförmigen Querschnitt hat.

11. Aggregat nach Anspruch 4, **dadurch gekennzeichnet, dass** der Traggestell (20) eine Vielzahl von Querträgern (28) aufweist, die am oberen Ende der Vertikalstäbe (13) befestigt sind, während über den Querträgern (28) zwei Längsträger (30) zur Abstützung der Wärmetauschergruppe (32, 34) der Lüftungsbaugruppen (24) befestigt sind.

12. Aggregat nach Anspruch 11, **dadurch gekennzeichnet, dass** jeder Längsträger (30) des Traggestells (20) zur Abstützung einer vertikalen Wärmetauschergruppe (32) und einer geneigten Wärmetauschergruppe (34) geeignet ist, wobei die geneigten Wärmetauschergruppen (34) durch etwa L-förmige jeweilige Profile (36) miteinander verbunden sind, so dass sie eine umgekehrte V-Form annehmen.

## Claims

1. Refrigeration unit (1) comprising:
a motor-compressor assembly with at least one motor-compressor unit (5);
a set of mutually juxtaposed modular ventilation units (24); and
a support structure (3) including a base frame (6) and a support chassis (20) supported on said base frame (6), said motor-compressor assembly (5) being housed in a compartment (4) delimited in said support structure (3) between said base frame (6) and said support chassis (20), and said set of modular ventilation units (24) being supported by said support chassis (20) above said motor-compressor assembly (5);
**characterized in that** said support structure (3) is designed so that said set of modular ventilation units (24) juts out, in an overhanging manner, beyond said compartment (4) in which said motor-compressor assembly (5) is housed.

2. Unit according to Claim 1, **characterized in that** said support structure (3) is designed such that the set of modular units (25) juts out, in an overhanging manner, substantially symmetrically on either side of said compartment (4).

3. Unit according to Claim 1 or 2, **characterized by** a respective bracing structure (22) for supporting each part of the support chassis (20) jutting-out in an overhanging manner.

4. Unit according to any one of Claims 1 to 3, **characterized in that** the support structure (3) has a substantially parallelepipedal shape and is made using profiled elements normally made of metal.

5. Unit according to Claim 4, **characterized in that** the base frame (6) comprises a pair of longitudinal elements (9) joined together using a pair of transverse end elements (11), and **in that** connected to each of the longitudinal elements (9) are several uprights (13) that are rigidly connected to the support chassis (20).

6. Unit according to Claim 5, **characterized in that** the longitudinal elements (9) are made as a single piece.

7. Unit according to Claim 5 or 6, **characterized in that** the longitudinal elements (9) and the transverse end elements (11) of the base frame (6) consist of profiled elements that, in cross section, have the overall shape of a C.

8. Unit according to Claim 5, **characterized in that** the uprights (13) are produced using box-section profiled elements.

9. Unit according to any one of Claims 5 to 8, **characterized in that** interposed between the two longitudinal elements (9) of the base frame (6) is at least one auxiliary profiled element (10) for supporting at least one motor-compressor unit (5).

10. Unit according to Claim 9, **characterized in that** at least one auxiliary profiled element (10) has an omega-shaped cross section.

11. Unit according to Claim 4, **characterized in that** the support chassis (20) comprises a plurality of crossmembers (28) fixed to the top of the uprights (13), whereas above the crossmembers (28) are fixed two longitudinal members (30) for supporting the heat exchange bank (32, 34) of the ventilation units (24).

12. Unit according to Claim 11, **characterized in that** each longitudinal member (30) of the support chassis (20) is able to support a vertical bank (32) and an inclined bank (34), the inclined banks (34) being joined together by means of respective L-sections (36) so that they adopt an inverted-V configuration.
